# FASCICULE DE BREVET EUROPEEN

(11) **EP 0 034 559 B1**
(45) Date de publication et mention de la délivrance du brevet: **13.06.1984**
(21) Numéro de dépôt: 81440004.0
(22) Date de dépôt: 05.02.1981
(51) Int. Cl.: E02D 11/00, E02D 31/10

(54) **Procédé et dispositif de battage ou d'extraction d'éléments tels que des pieux**
Verfahren und Vorrichtung zum Hineintreiben oder Herausziehen von Elementen, wie z.B. Pfählen
Method and apparatus for driving or extracting elements like piles

(30) Priorité: 13.02.1980 FR 8003633
(43) Date de publication de la demande: 26.08.1981
(73) Titulaire: Coelus, Gaspar, B-8450 Nieuport (BE)
(72) Inventeur: Coelus, Gaspar, B-8450 Nieuport (BE)
(74) Mandataire: Lepage, Jean-Pierre

## Description

L'invention est relative à un procédé et à un dispositif de battage ou d'extraction d'éléments tels que des pieux, des tubes ou des palplanches.

Actuellement, pour battre des éléments tels que des pieux, des tubes ou des palplanches, on utilise des treuils de battage, ou des marteaux à vapeur, à air comprimé ou diesel. Le principe de ces différents dispositifs tels que décrits dans l'ouvrage « Hütte-BAUTECHNIK •, tome III, SPRINGER-BERLIN 1977, pages 18 à 24 est la chute d'un mouton sur la tête de l'élément, dont la remontée est assurée partiellement par le rebond et essentiellement par une impulsion fournie par l'explosion de carburant dans une chambre réalisée dans le mouton, ladite chambre étant fermée par un piston fixe appuyé sur la tête du pieu. De cette chute, résulte un choc qui provoque une augmentation brutale de la pression dans l'élément. Cette augmentation de pression se propage, à la vitesse du son, jusqu'à la pointe de l'élément. Ensuite, l'élément pénètre dans le sol avec une vitesse résultant de l'excédent de cette pression sur la pression de résistance du sol.

En tête de l'élément, l'augmentation de pression provoquée par le choc est très grande. parfois, elle dépasse la partie linéaire de la loi d'élasticité, il en résulte des déformations résiduelles et .des risques de fissuration.

Le choc engendré par la chute du mouton sur la tête de l'élément dure un temps excessivement court, et provoque une force très intense à ce niveau, ce qui se traduit par une déformation. La progression de la déformation de l'élément suit la propagation de l'onde de choc. Le mouvement de déformation de l'élément présente donc une très grande accélération locale. Le sol est lié, par friction, plus ou moins avec le fût de l'élément, et est donc aussi mis en mouvement. Le sol s'oppose aux mouvements d'enfoncement de l'élément par résistance contre la compression de son volume, c'est-à-dire par résistance statique, mais aussi par inertie, c'est-à-dire résistance dynamique. Une partie du sol est en effet entraînée par le mouvement d'enfoncement d'un élément.

Au niveau de la pointe basse de l'élément, l'onde de choc transmet donc de l'énergie au sol environnant en augmentant la pression et l'énergie cinétique du sol. Cette énergie ne participe qu'en faible partie à l'enfoncement de l'élément. Pour une grande partie, en effet, elle se perd en vibrations dans le sol. Ces vibrations sont parfois gênantes et nocives pour les constructions voisines.

La pression de l'onde de choc arrivant à la pointe basse de l'élément doit être plus grande que la résistance du sol, afin que l'élément pénètre suffisamment dans le sol pendant la courte durée du choc. Il y a donc une décompression brutale de l'élément, ce qui cause ensuite des contraintes de traction dans l'élément. Cette traction est particulièrement dangereuse pour des éléments préfabriqués en béton. Pour un pieu en béton soumis au battage, ce phénomène de décompression et de traction agrandit le risque d'endommagement de l'élément, et exige une armature forte et coûteuse.

Selon le brevet français FR-A-2.335.653, l'action de l'effort de mouton sur le pieu est prolongé en disposant un amortisseur hydropneumatique sur la tête du pieu. Toutefois, cet amortisseur n'absorbe pas la totalité de l'énergie cinétique du mouton et donc il subsiste un choc d'ailleurs recherché dans ce brevet.

Dans les dispositifs d'extraction de pieu, il est connu d'interposer un ressort entre l'appareil de levage qui supporte le dispositif et le pieu ; tel que décrit dans le brevet DE-C-329.946 ; de la sorte, le choc est amorti pour l'appareil de levage.

Un des buts de la présente invention est de proposer un procédé et un dispositif de battage qui évitent les inconvénients mentionnés plus haut et qui permettent d'enfoncer des éléments dans le sol sans créer de pressions trops grandes dans ces éléments, de vibrations novices dans le terrain environnant, ni de tension de traction suite à la décompression de l'élément.

Un autre but de la présente invention est de proposer un procédé et un dispositif de battage qui évitent le choc brutal et excessivement bref d'un mouton sur la tête d'un élément.

Un autre but de la présente invention est de proposer un procédé et un dispositif d'extraction remédiant aux inconvénients mentionnés ci-dessus.

Conformément à l'invention, le procédé de battage dans le sol selon le FR-A-2.335.653 ou d'extraction du sol d'éléments tels que des pieux, des tubes ou des palplanches dans lequel :
- on constitue une quantité d'énergie cinétique déterminée par déplacement d'un mouton que l'on dirige vers la tête du pieu, selon le sens de son déplacement,
- on ralentit progressivement le mouton à l'aide de moyens élastiques solidaires de la tête du pieu qui accumulent l'énergie cinétique sous forme potentielle, la force résultante de la décélération étant communiquée à la tête du pieu,
- on retransfère au mouton sous forme d'énergie cinétique, l'énergie potentielle accumulée par les moyens élastiques et qui n'a pas été absorbée par le déplacement du pieu, est caractérisé en ce que :
- on augmente cette énergie par l'action de vérins hydrauliques et cette énergie se transforme en énergie potentielle correspondant à une plus grande hauteur du mouton au-dessus de la tête du pieu,
- on renvoit le mouton vers la tête du pieu en transformant l'énergie potentielle de hauteur en énergie cinétique.

Selon l'invention, le dispositif pour la mise en oeuvre du procédé de battage ou d'extraction d'éléments tels que des pieux ou des palplanches qui comprend un mouton guidé verticalement, un dispositif amortisseur intercalé sur la trajectoire du mouton et solidaire de la tête du pieu est caractérisé par le fait que le dispositif amortisseur comprend des moyens élastiques aptes à ralentir progressivement le mouton par compression et accumulation d'énergie potentielle et à renvoyer le mouton en lui restituant sous forme d'énergie cinétique l'énergie potentielle emmagasinée lors de la compression et que des moyens qui se présentent sous la forme de vérins assistent le mouton lors de sa remontée en augmentant son énergie cinétique.

L'invention sera mieux comprise si l'on se réfère à la description ci-dessous, ainsi qu'aux dessins en annexe qui en font partie intégrante.
La figure 1 représente schématiquement une coupe transversale du dispositif selon l'invention disposé sur la tête du pieu.
La figure 2 est une vue schématique en coupe de la figure 1 selon la coupe A-A.
La figure 3 est une vue en coupe schématique de la figure 1 selon la direction B-B.
La figure 4 est une vue schématique montrant le dispositif selon l'invention dans le cas du battage et de l'extraction d'un tube.
La figure 5 est une vue schématique montrant le dispositif selon l'invention dans le cas de l'extraction d'une palplanche.

Le procédé et le dispositif de battage selon l'invention vont être décrits en grande partie en application au battage d'un pieu en béton. Cette application n'est cependant pas limitée à ce type de pieu, et moyennant quelques modifications à la portée de l'Homme de l'Art, l'invention pourra être facilement étendue à d'autres éléments tels que des tubes ou des palplanches.

Le procédé de battage d'un pieu selon l'invention consiste à accumuler une quantité d'énergie déterminée, au-dessus de la tête du pieu, et de diriger cette quantité d'énergie en direction du pieu. On accumule alors l'énergie, puis on la transmet progressivement dans le temps, dans le pieu jusqu'à sa pointe de manière à provoquer l'enfoncement de celui-ci.

L'accumulation et le transfert progressif de l'énergie sont assurés par un dispositif amortisseur qui se raccourcit sous l'effet d'une accumulation d'énergie, et se rallonge en restituant l'énergie accumulée.

Une partie de l'énergie accumulée et transférée sera utilisée pour réaliser l'enfoncement du pieu, la partie restante étant restituée par le dispositif amortisseur qui reprend sa longueur initiale. Cette quantité d'énergie restituée sera récupérée et complétée par un apport d'énergie extérieure, de manière à reconstituer une nouvelle quantité d'énergie déterminée.

Cette quantité d'énergie sera alors de nouveau dirigée vers la tête du pieu, et le cycle sera renouvelé.

Par ailleurs, dans un mode préférentiel de réalisation, des moyens automatiques de mesure déterminent pour chaque cycle la quantité d'énergie absorbée par le pieu pour son enfoncement, la quantité d'énergie restituée par le dispositif amortisseur, et en déduiront, en fonction de l'enfoncement du pieu, la quantité d'énergie qu'il est nécessaire d'apporter un complément, de manière à reconstituer une quantité d'énergie.

Une transmission progressive d'énergie dans le pieu permet d'éviter tout phénomène de choc qui engendre généralement les déformations à la limite de l'élasticité. Par ailleurs, le rendement est nettement meilleur étant donné que la mise sous pression du pieu, et de la terre avoisinante est progressive dans le temps. On diminue ainsi l'effet d'inertie de la terre et du pieu. D'autre part, la transmission d'énergie s'effectue durant un temps suffisamment long pour que le pieu se trouve entièrement en pression durant la plus grande partie de ce temps. L'accélération du pieu est en effet minime devant la mise sous pression globale de celui-ci, ce qui réduit pratiquement le phénomène de vibrations engendré dans le sol, et le phénomène de contraintes de traction à l'intérieur du pieu dues à la décompression. Il est donc possible en mettant en oeuvre le procédé selon l'invention d'utiliser une armature plus légère.

Toute l'énergie accumulée et transférée progressivement est donc utilisée pour l'enfoncement du pieu, ou restituée et récupérée. Les pertes d'énergie sont excessivement faibles comparativement aux procédés de battage anté- rieu rs.

A titre d'exemple, l'accélération due à la chute et au choc brutal d'un mouton sur un pieu se traduit par une accélération, qui théoriquement est infinie, mais qui peut être estimée à 400 g après 1 ms. Comparativement, l'accélération maximale provoquée dans le pieu par le transfert d'énergie est de l'ordre de 10 g. Dans le cas des procédés antérieurs, la propagation de la pression dans le pieu, due au choc brutal, dure de 6 à 10 ms environ. Par contre, dans le cas présent, la transmission d'énergie dure environ de 100 à 200 ms.

Dans le cas de l'extraction d'un élément, tel qu'un tube ou une palplanche, le procédé consiste également à constituer une quantité d'énergie déterminée, sous la tête de l'élément. On accumule cette quantité d'énergie déterminée, on la transmet progressivement dans le temps en direction de la tête de l'élément, de manière à favoriser son extraction. Comme dans le cas du battage, le transfert progressif d'énergie est assuré par un dispositif amortisseur qui se raccourcit sous l'effet d'une accumulation d'énergie et qui restitue l'énergie qu'il a emmagasiné en reprenant sa longueur initiale.

L'énergie qui n'a pas été utilisée pour l'extraction du tube est récupérée par un deuxième dispositif amortisseur, apte également à se raccourcir sous l'effet d'une accumulation d'énergie, et à restituer l'énergie accumulée en reprenant sa longueur initiale. Cette énergie après restitution est récupérée puis complétée par un apport extérieur d'énergie, de manière à reconstituer une nouvelle quantité d'énergie déterminée. Cette nouvelle quantité d'énergie est de nouveau dirigée en direction de la tête du pieu et le cycle d'extraction est renouvelé. Dans certains cas, le deuxième dispositif amortisseur et les moyens qui permettent de compléter la quantité d'énergie restituée peuvent être confondus.

Les avantages de ce procédé sont semblables aux avantages du procédé de battage.

Ils permettent également d'appliquer les formules dynamiques fiables, étant donné que l'on reste dans le domaine de l'élasticité.

Selon le procédé de battage ou d'extraction de l'invention, on mesure la force qui est appliquée à la tête du pieu, ce qui permet de déterminer l'énergie qui a été transmise au pieu, son enfoncement et également sa résistance à l'enfoncement. Ces différentes variables peuvent être déterminées par la saisie d'accélérations, de vitesses ou de déplacements, tel que cela apparaîtra ultérieurement.

Le dispositif pour la mise en oeuvre du procédé de battage selon l'invention va être maintenant décrit en référence aux figures 1, 2 et 3 en application au battage d'un pieu en béton. Dans ces figures, la référence 1 désigne un pieu d'un type connu, que l'on désire enfoncer dans le sol 2. La tête du pieu, c'est-à-dire sa partie supérieure est désignée par la référence 3 et sa pointe, c'est-à-dire sa partie extrême dans le sol par la référence 4.

Le dispositif selon l'invention comprend tout d'abord un casque 5 qui s'adapte sur la tête du pieu. Ce casque est composé d'une plaque de base 6 qui épouse la forme de la surface supérieure du pieu, et des rebords 7 et 8 qui suivent la forme de la surface latérale du pieu, à proximité de sa surface supérieure de manière à positionner le dispositif par rapport à la tête du pieu.

La plaque de base se prolonge latéralement par deux ailes 9 et 10. Sur chacune de ces ailes sont fixés par tout moyen approprié des guides. Dans un mode préférentiel de réalisation, ces guides sont au nombre de deux, respectivement 11 et 12. Ils ont une forme cylindrique de révolution, et sont dirigés selon un axe sensiblement parallèle à l'axe 13 du pieu, de part et d'autre de celui-ci.

Ces colonnes de guidage 11 et 12 permettent le mouvement en translation selon la direction de l'axe 13, sensiblement sans frottement, d'un mouton 14. Ce mouton est d'un type connu, et est constitué par tout matériau approprié, et par exemple par des plaques d'acier assemblées.

Le mouton est guidé par rapport aux colonnes 11 et 12, par des douilles 15 et 16, solidaires de la masse du mouton.

Sous le mouton, en contact avec sa face inférieure, se trouve une plaque de choc 17, dont le rôle est de protéger les ressorts du choc dû à la chute du mouton qui se produit lors de la descente de celui-ci. Cependant, cette plaque de choc peut être également située au niveau de la partie supérieure des ressorts eux-mêmes.

Le dispositif amortisseur se raccourcit sous l'effet d'une accumulation d'énergie, et restitue l'énergie qu'il a emmagasiné en reprenant sa longueur initiale. Dans le mode de réalisation représenté, ce dispositif amortisseur est constitué par des ressorts de compression 19, disposés parallèlement, et éventuellement guidés par des colonnes 20. Ces ressorts présentent sensiblement une longueur égale, et constituent un étage de ressorts. Pour un étage, ils sont juxtaposés, de manière à constituer une surface d'amortissement en regard de la surface inférieure du mouton. Les ressorts sont éventuellement guidés dans leur mouvement de compression et de dilatation par des colonnes 20 fixées sur la plaque de base. Ces colonnes ont une longueur inférieure à la longueur minimale de chaque ressort, lorsque ceux-ci sont comprimés au maximum. Dans un mode préférentiel de réalisation, la compression maximum correspond à une charge sensiblement égale à trois fois la charge nominale du pieu, c'est-à-dire la charge qu'il sera susceptible de porter lors de sa mise en service. Plusieurs étages de ressorts peuvent être également superposés. Dans ce cas, des plaques intermédiaires sont disposées entre les différents étages.

Tout autre dispositif amortisseur se raccourcissant sous l'effet d'une accumulation d'énergie, et reprenant sa longueur initiale en restituant l'énergie qu'il a emmagasiné convient ; par exemple, des rondelles ressorts pourraient être substituées aux ressorts de compression, ou tout autre dispositif amortisseur dont le rendement est voisin de 100 %. Lors de sa chute en direction de la tête du pieu, le mouton est tout d'abord guidé le long des colonnes 11 et 13 de guidage, puis il entre en contact avec le dispositif amortisseur. Il communique alors au dispositif amortisseur l'énergie qu'il a accumulé au cours de sa chute, ce qui se traduit par une compression de celui-ci. Le dispositif amortisseur restitue ensuite l'énergie qui n'a pas été utilisée pour l'enfoncement en reprenant sa longueur initiale.

La décompression des ressorts se traduit par un rebondissement du mouton qui remonte parallèlement à la direction 13.

Un dispositif extérieur communique au mouton une énergie complémentaire de manière à reconstituer une quantité d'énergie déterminée, c'est-à-dire en fait à le remonter à la hauteur voulue.

Dans un mode préférentiel de réalisation, ce dispositif extérieur est constitué de vérins 21 et 22. Dans le mode de réalisation représenté, ces vérins sont au nombre de deux, fixés respectivement sur chacune des ailes 9 et 10 du casque, selon une direction sensiblement parallèle à la direction 13 de l'axe du pieu. Les vérins sont placés à proximité des colonnes de guidage, de manière symétrique par rapport à l'axe 13 du pieu et du mouton.

Les tiges des vérins hydrauliques 21 et 22 sont placées en regard des butées 23 et 24 situées dans la partie supérieure du mouton, en saillie, et solidaires de celui-ci.

Lors de leur mise en pression, les vérins hydrauliques projettent le mouton vers le haut après rebondissement. La sortie et la rentrée des axes 25 et 26 des vérins doivent être rapides et synchronisées avec le mouvement du mouton. Dans un mode préférentiel de réalisation, les vérins sont hydrauliques, à simple effet. Ils sont alimentés en huile respectivement par des canalisations 27 et 28, situées dans la partie inférieure de ceux-ci qui les relient au groupe de commande hydraulique 29. Ce groupe de commande peut être fixé sur une plaque 30 solidarisée au casque 6 dans sa partie inférieure.

En synchronisation avec le mouvement de rebondissement du mouton sur le dispositif amortisseur, les vérins sont mis en pression, ce qui provoque la sortie des axes 25 et 26, et leur poussée respectivement contre les butées 23 et 24 du mouton.

Lors de leur sortie, les axes des vérins compriment des ressorts de compression situés à l'extérieur de ceux-ci. Dans la figure 2, le ressort de compression 31 du vérin 22 est représenté. Ces rèssorts rappellent les axes du vérin dès que la mise sous pression de ceux-ci est arrêtée. Il faut remarquer que la rentrée des axes dans le vérin doit se produire avant le mouvement de retombée du mouton, afin qu'il n'y ait pas de choc entre les butées 23 et 24 et l'extrémité des axes des vérins. Il faut également remarquer que la hauteur du vérin lorsque son axe est rentré à l'intérieur du corps est inférieure à la hauteur minimale à laquelle le mouton descend lors de ses mouvements.

Etant donné que le mouvement des axes des vérins est excessivement rapide, l'invention prévoit tout dispositif approprié de manière à amortir le choc des axes des vérins contre les butées, et le choc des axes des vérins en fin de course dans leur mouvement de rentrée dans le corps des vérins. De tels dispositifs peuvent être par exemple des ressorts anti-chocs ou des amortisseurs hydrauliques.

A titre d'exemple, on a obtenu de bons résultats avec une force de pousée des vérins 4 à 5 fois supérieure au poids du mouton.

Pour permettre le mouvement très rapide des vérins, de l'huile sous haute pression ainsi que les distributeurs à grand débit sont nécessaires.

Le dispositif de commande des vérins va maintenant être décrit à titre indicatif, en effet d'autres dispositifs de commande pourraient être adoptés sans que l'on sorte pour autant du cadre de l'invention. Ce dispositif est schématisé en figure 3. Il comprend tout d'abord un moteur propulsif 32, qui commande une pompe hydraulique 33. Cette pompe puise l'huile dans un réservoir 34 et l'envoie sous pression dans un accumulateur 35. L'huile est maintenue sous haute pression dans cet accumulateur 35.

Un contacteur 36 approprié, et par exemple un contacteur magnétique détecte la présence du mouton en position inférieure, et commande un distributeur à grand débit 37. Cette commande éventuellement peut être temporisée, de manière à profiter au maximum de l'effet de rebondissement. Lorsque le distributeur est commandé, l'huile de l'accumulateur sous pression est envoyée dans le corps des vérins, provoquant ainsi la sortie très rapide de leurs axes. Une seconde temporisation commande le temps de mise sous pression des vérins et donc en fait la hauteur de remontée de ceux-ci ainsi que la hauteur de retombée du mouton. L'arrêt de la mise sous pression des vérins provoque la rentrée des axes et l'huile qui avait piloté leur sortie est refoulée dans le réservoir 34.

Le dispositif selon l'invention se prête facilement à une programmation électronique qui pilote automatiquement son fonctionnement. En effet, les dispositifs de mesure, et par exemple un accélèromètre 38 placé sur le mouton peut donner des informations sur l'accélération, le déplacement et l'énergie emmagasinée par celu-ci. Des dispositifs de mesure identiques doivent être placés sur le casque, de manière à être renseigné sur l'enfoncement du pieu bien que l'accéléromètre 38 puisse également remplir cette fonction.

Selon une autre variante, ce sont les déplacements du mouton, sa hauteur de chute, et le déplacement de la tête du pieu qui sont mesurés. Ces mesures sont ensuite traitées, par exemple, par un microprocesseur, qui calcule en fonction d'un enfoncement du pieu la hauteur de remontée du mouton, et donc la quantité d'énergie complémentaire à lui apporter, pour l'enfoncement suivant. Eventuellement, ces calculs tiennent compte de la résistance des différentes couches de sol que traversent les pieux ou permettent de la déterminer approximativement.

Les différents renseignements recueillis au cours du battage peuvent être mémorisés par tout moyen approprié, et servir de justificatifs ultérieurement. Ces renseignements permettent également de connaître la résistance à l'enfoncement du pieu dans le sol.

Le dispositif selon l'invention permet donc une transmission progressive de l'énergie accumulée par le mouton vers le pieu. Le dispositif selon l'invention permet d'éviter les déformations du pieu au-delà du domaine élastique. il permet également une augmentation de pression progressive à l'intérieur du pieu, et évite en particulier de grandes variations de pression à l'intérieur de celui-ci comme c'est le cas avec les chocs des dispositifs antérieurs. Etant donné par ailleurs que la transmission d'énergie est progressive, on évite une décompression du pieu vers le haut et vers le bas, et donc une perte d'énergie transmise au pieu, ainsi que des sollicitations de traction à l'intérieur de celui-ci.

De ce fait, le procédé de battage selon l'invention trouve une application avantageuse dans le battage de pieux constitués de plusieurs éléments superposés. Ainsi, à titre d'exemple, un pieu de 21 m pourra être réalisé par le battage successif de trois éléments de 7 m superposés. Ceci réduit la hauteur du pieu hors du sol et exige donc des moyens moins hauts pour la mise en oeuvre du procédé. Avec les procédés antérieurs, les sollicitations de tractions créent des problèmes au niveau de la jonction des éléments.

Les vibrations dans le sol sont pratiquement nulles. il faut remarquer également que l'élasticité du pieu, ainsi que l'élasticité du sol restituent de l'énergie après enfoncement du pieu, au même titre que les ressorts et est récupérée pour la remontée du mouton.

Il faut également remarquer que lorsque le mouton tombe sur le dispositif amortisseur, celui-ci se comprime jusqu'à ce qu'il soit en mesure de transmettre au pieu une force au moins égale à la résistance du pieu dans le sol. Une fois que cette force est dépassée, le mouton et le pieu descendent ensemble jusqu'à ce que la plupart de l'énergie accumulée ait été transférée dans le pieu. Le dispositif amortisseur, ainsi que le pieu et le sol par leur élasticité restituent une énergie qui correspond à la résistance à l'enfoncement du pieu dans le sol. Par enregistrement des différentes données, il est possible de connaître la valeur de cette résistance vis-à-vis de la charge nominale du pieu.

Des dispositifs mettant en oeuvre le procédé selon l'invention vont maintenant être décrits en référence à la figure 4 dans l'application au battage et à l'extraction d'un tube et en référence à la figure 5 en application du palplanche. Les tubes sont généralement utilisés comme moule à l'intérieur duquel on coule un pieu en béton. Ils sont donc tout dabord battus dans le sol, puis du béton est coulé à l'intérieur et on extrait ensuite les tubes du sol. Le dispositif qui va être décrit permet de réaliser à la fois le battage du tube et son extraction.

On a représenté en figure 4 un tube 38, présentant à son extrémité un bouchon 39, obturé par une plaque de fermeture 40. Après le battage du tube, la plaque de fermeture 40 est abandonnée au fond du trou, ce qui permet l'injection du béton au fur et à mesure de l'extraction du tube. Dans sa partie supérieure, le tube 38 comprend un réservoir à béton 41.

Le tube présente, par ailleurs, des encoches annulaires 42 au niveau de sa périphérie extérieure. Ces encoches sont réparties à différentes hauteurs du tube, et leur utilité apparaîtra ultérieurement.

Le dispositif selon la présente invention, permettant de battre et d'extraire le tube 38 comprend un casque principal 43, composé d'un casque inférieur 44 et d'un casque supérieur 45 solidarisés entre eux, par exemple par des montants 46. Les deux casques sont traversés par le tube qui sert à ce niveau de guidage.

Avantageusement, le casque 43 est soutenu par un engin de chantier, tel que par exemple une grue, un engin à bras télescopique, etc... Cet engin permet de régler la hauteur du casque 43 par rapport au sol, en fonction de l'enfoncement du tube dans celui-ci.

Les casques inférieur 44 est supérieur 45 sont par ailleurs reliés par des colonnes de guidage 47, d'axes sensiblement parallèles à l'axe du tube. Deux colonnes sont représentées en figure 4, ce nombre cependant n'est pas limitatif.

Le dispositif comprend par ailleurs un dispositif amortisseur inférieur 48 et un dispositif amortisseur supérieur 49. Ces deux dispositifs sont mobiles et réglables en hauteur par rapport au tube.

Des moyens, schématisés par des vérins 50 manoeuvrant des verrous 51 permettent d'immobiliser respectivement chaque dispositif amortisseur par rapport au tube tel que cela est schématisé en figure 4, cette immobilisation se produit par engagement des verrous 51 dans les encoches annulaires 42 du tube.

Tout moyen approprié, et par exemple des vérins hydrauliques 52 reliés au casque inférieur 44 pour le dispositif amortisseur inférieur 48, et des câbles 53 reliés au casque supérieur 45 pour le dispositif amortisseur supérieur 49 permettent de régler la hauteur des dispositifs 48 et 49. Ce réglage permet de mettre les verrous 51 au regard des encoches 42 qui sont à la hauteur la plus appropriée.

Respectivement à la face supérieure du dispositif amortisseur inférieur 48, et à la face inférieure du dispositif amortisseur supérieur 49 se trouve un étage, par exemple, de ressorts amortisseurs 54 et 55, ainsi qu'une plaque de chocs, 56 et 57. Entre les dispositifs amortisseurs 48 et 49, évolue le mouton 58. Les dispositifs amortisseurs 48 et 49 ainsi que le mouton 58 sont guidés d'une part par le tube, et d'autre part par les colonnes de guidage 47.

Des vérins hydrauliques 59, solidaires du dispositif amortisseur inférieur 48 permettent d'apporter au mouton une quantité d'énergie complémentaire, tel que cela a été décrit précédemment.

Lors du battage du tube, le dispositif amortisseur supérieur est placé hors de portée du mouton 58, et le battage se déroule comme cela a été décrit précédemment.

Pour l'extraction du tube, le mouton est projeté vers le haut par les vérins 59, entre en contact avec la plaque de choc 57 du dispositif amortisseur supérieur 49, comprime les ressorts 55. Cette compression correspond à un transfert d'énergie au dispositif amortisseur supérieur. L'énergie qui n'a pas été utilisée pour l'extraction du tube est restituée par la décompression des ressorts 55 qui renvoie le mouton vers le bas. A cette énergie s'ajoute par ailleurs l'énergie de chute du mouton en direction du dispositif amortisseur inférieur.

A la fin de son mouvement de descente, le mouton entre en contact avec la plaque de choc 56, et au ressort 54 qui absorbe puis restitue l'énergie. Cette énergie est complétée par une quantité d'énergie délivrée par le vérin hydraulique 59. tel que cela a été décrit précédemment, l'ensemble des paramètres est mesuré, de manière à maîtriser l'extraction.

Dans certains cas, la chute du mouton vers le bas pourra être amortie par les vérins hydrauliques 59, dans leur mouvement de rentrée. Dans ce cas, l'énergie est récupérée au niveau du groupe hydraulique qui pilote le fonctionnement de ces vérins sous forme de pression.

Le réglage en hauteur des différents éléments permet de tenir compte de la profondeur d'enfoncement du tube dans le sol.

Il faut remarquer par ailleurs qu'avantageusement, le bouchon 39, à l'extrémité inférieure du tube 38 présente un diamètre supérieur au diamètre extérieur du tube, et est amovible. Ainsi, avec un même tube 38 il est possible de réaliser des pieux de diamètres différents, en faisant varier le diamètre extérieur du bouchon 39.

Par ailleurs, lors de l'extraction, il est avantageux d'exercer sur le tube une force verticale dirigée vers le haut, à laquelle le dispositif d'extraction apporte un complément.

La figure 5 schématise un dispositif d'extraction selon la présente invention pour l'extraction de palplanches. Une palplanche 60 a été représentée dans cette figure, vue de profil. Le dispositif d'extraction comprend un casque supérieur 61, maintenu et soumis à une force verticale vers le haut, par exemple au moyen de deux câbles 62. Ces câbles sont par exemple reliés à un engin de chantier, tel qu'une grue ou un engin mobile muni d'un bras télescopique.

Le dispositif comprend par ailleurs deux colonnes de guidage 63 et 64, sensiblement parallèles à l'axe 65 de la palplanche.

Dans sa partie inférieure, il comprend une pince 66 solidarisée aux colonnes de guidage 63 et 64. Avantageusement, cette pince comprend une mâchoire 67 auto-serrante qui pince la palplanche pour un mouvement du dispositif vers le haut. Elle est d'un type connu.

Au niveau de la face inférieure du casque 61 se trouve le dispositif amortisseur, constitué d'un étage de ressorts 68 et d'une plaque de choc 69. Un mouton 70 est situé entre les dispositifs amortisseurs et la pince 66. Il est projeté vers le haut au moyen de vérins hydrauliques 71 solidaires de la pince 66. La disposition relative des colonnes de guidage et des vérins 71 peut être, par exemple, sensiblement identique à celle des figures 1 à 3.

Le mouton est projeté vers le haut par les vérins 71, entre en contact avec la plaque de choc 69 et comprime les ressorts 68. De ce fait, il transfère la quantité d'énergie qui lui a été donnée. Une partie est restituée par les ressorts 68 qui renvoient, en se décomprimant, le mouton vers le bas. De préférence, les tiges des vérins 71 restent sorties, et amortissent le mouvement de descente du mouton au fur et à mesure de leur rentrée. L'énergie restituée par le dispositif amortisseur est donc récupérée au niveau du groupe hydraulique qui commande les vérins. Il faut remarquer par ailleurs que les câbles 62 exercent sur la palplanche une traction auquel le dispositif d'extraction apporte un complément.

Avantageusement, la pince 66 permet de saisir simultanément deux palplanches ou plus.

## Revendications

1. Procédé de battage dans le sol ou d'extraction du sol d'éléments tels que des pieux (1), des tubes, ou des palplanches (60) dans lequel :
- on constitue une quantité d'énergie cinétique déterminée par déplacement d'un mouton (14, 70) que l'on dirige selon le sens de déplacement de la tête de l'élément (1, 60),
- on ralentit progressivement le mouton (14, 70) à l'aide de moyens élastiques (19, 68) solidaires de la tête de l'élément (1, 60) qui accumulent l'énergie cinétique sous forme potentielle, la force résultante de la décélération étant communiquée à la tête de l'élément (1, 60),
- on retransfère au mouton (14, 70) sous forme d'énergie cinétique, l'énergie potentielle accumulée par les moyens élastiques (19, 68) et qui n'a pas été absorbée par le déplacement de l'élément (1, 60), caractérisé en ce que :
- on augmente cette énergie par l'action de vérins hydrauliques (21, 22 et 71) et cette énergie se transforme en énergie potentielle correspondant à une plus grande hauteur du mouton (14, 70) au-dessus de la tête de l'élément (1, 60),
- on renvoit le mouton (14, 70) vers la tête de l'élément (1, 60) en transformant l'énergie potentielle de hauteur en énergie cinétique.

2. Procédé de battage dans le sol ou d'extraction d'éléments selon la revendication 1, caractérisé en ce que l'on limite le ralentissement du mouton (14) à l'aide des moyens élastiques (19) à une décélération d'environ 10 g.

3. Dispositif pour la mise en oeuvre du procédé de battage ou d'extraction d'éléments tels que des pieux (1) ou palplanches (60), selon la revendication 1 qui comprend un mouton (14, 70) guidé verticalement, un dispositif amortisseur intercalé sur la trajectoire du mouton (14, 70) et solidaire de la tête de l'élément (1, 60) caractérisé par le fait que le dispositif amortisseur comprend des moyens élastiques (19, 68) aptes à ralentir progressivement le mouton (14, 70) par compression et accumulation d'énergie potentielle et à renvoyer le mouton (14, 70) en lui restituant sous forme d'énergie cinétique l'énergie potentielle emmagasinée lors de la compression et que des moyens qui se présentent sous la forme de vérins (21, 22 et 71) assistent le mouton (14, 70) lors de sa remontée en augmentant son énergie cinétique.

4. Dispositif d'extraction de pieu (1) selon la revendication 3, caractérisé par le fait qu'il comprend des vérins (71) aptes à la fois à amortir le mouvement de descente du mouton (70) et à le relancer verticalement vers le dispositif amortisseur (68).

## Claims

1. A process for driving into the ground or removing from the ground elements such as piles (1), tubes or sheeting piles (60) in which
- a given amount of kinetic energy is formed by moving a ram (14, 70) which is directed in the direction of movement of the head of the element (1, 60),
- the ram (14, 70) is gradually slowed down by resilient means (19, 68) integral with the head of the element (1, 60) which accumulate the kinetic energy in potential form, the resulting force of the deceleration being communicated to the head of the element (1, 60),
- the potential energy accumulated by the resilient means (19, 68) and which has not been absorbed by the movement of the element (1, 60) is retransferred to the ram (14, 70) in the form of kinetic energy, characterized in that :
- this energy is increased by the action of hydraulic cylinders (21, 22 and 71) and this energy is transformed into potential energy corresponding to a greater height of the ram (14, 70) above the head of the element (1, 60),
- the ram (14, 70) is driven back towards the head of the element (1, 60) while transforming the potential height energy into kinetic energy.

2. The process for driving elements into or extracting the from the ground according to claim 1, characterized in that slowing down of the ram (14) is limited by resilient means (19) to a deceleration of about 10 g.

3. A device for implementing the process for driving in or removing elements such as piles (1) and sheeting piles (60) according to claim 1 which comprises a vertically guided ram (14, 70), a damping device inserted in the path of the ram (14, 70) and integral with the head of the element (1, 60), characterized by the fact that the damping device comprises resilient means (19, 68) adapted to gradually slow down the ram (14, 70) by compression and accumulation of potential energy and to drive back the ram (14, 70) while restoring thereto in the form of kinetic energy the potential energy stored during compression and that means in the form of actuating cylinders (21, 22 and 71) assist the ram (14, 70) during its rising movement while increasing its kinetic energy.

4. Device for removing piles (1) according to claim 3, characterized by the fact that it comprises actuating cylinders (71) adapted both to damp the downward movement of the ram (70) and to drive it vertically towards the damping device (68).

## Patentansprüche

1. Verfahren zum Einrammen von Teilen wie Pfähle (1), Rohre bzw. Spundpfähle (60) in den Boden oder zum Ausziehen dieser Teile aus dem Boden in welchem :
- eine gewisse kinetische Energiemenge, die durch die Bewegung eines Rammbäres (14, 70) bestimmt und gemäss der Bewegungsrichtung des Kopfes des Teiles (1, 60) geführt wird, gebildet wird,
- der Rammbär (14, 70) progressiv mit Hilfe von mit dem Kopf des Teiles (1, 60) solidarisch angeordneten elastischen Mitteln (19, 68), die die kinetische Energie in potentieller Form anhäufen, abgebremst wird, wobei die resultierende Kraft der Abbremsung zum Kopf des Teiles (1, 60) übertragen wird,
- die durch die elastischen Mittel (19, 68) angehäufte potentielle Energie, die nicht durch die Bewegung des Teiles (1, 60) aufgenommen worden ist, in Form von kinetischer Energie zum Rammbär (14, 70) übertragen wird, dadurch gekennzeichnet dass :
- diese Energie durch die Wirkung von hydraulischen Zylindern (21, 22 und 71) erhört wird und dass sich diese Energie in eine potentielle Energie, die einer grösseren Höhe des Rammbäres (14, 70) über dem Kopf des Teiles (1, 60) entspricht, umwandelt,
- der Rammbär (14, 70) zum Kopf des Teiles (1, 60) zurückgeführt wird, wobei die potentielle Höhenenergie in eine kinetische Energie umgewandelt wird.

2. Verfahren zum Einrammen von Teilen in den Boden oder zum Ausziehen dieser Teile gemäss dem Anspruch 1, dadurch gekennzeichnet, dass die Abbremsung des Rammbäres (14) mit Hilfe der elastischen Mittel (19) auf ca. 10 g begrenzt wird.

3. Vorrichtung für die verwendung des Verfahrens zum Einrammen oder zum Ausziehen von Teilen wie Pfähle (1) bzw. Spundpfähle (60) gemäss dem Anspruch 1 mit einem senkrecht geführeten Rammbär (14, 70) und einer im Laufweg des Rammbäres (14, 70) angeordneten Dämpfungsvorrichtung, die solidarisch mit dem Kopf des Teiles (1, 60) ist, dadurch gekennzeichnet, dass die Dämpfungsvorrichtung mit elastischen Mitteln (19, 68) versehen ist, die den Rammbär (14, 70) durch Kompression und Anhäufung einer potentiellen Energie progressiv abbremsen können und den Rammbär (14, 70) zurückführen Können, indem sie ihm die währen der Kompression eingespeicherte potentielle Energie in Form einer kinetischen Energie zurückgeben und dass Mittel, die die Form von Zylindern (21, 22 und 71) haben, den Rammbär (14, 70) während seiner Aufwärtsbewegung unterstützen und dabei dessen kinetische Energie erhöhen.

4. Vorrichtung zum Ausziehen von Pfählen (1) gemäss dem Anspruch 3 dadurch gekennzeichnet, dass sie Zylinder (71) umfasst, die sowohl die Abwärtsbewegung des Rammbäres (70) dämpfen und diesen senkrecht zur Dämpfungsvorrichtung (68) bewegen können.
